# EUROPÄISCHE PATENTSCHRIFT

(11) **EP 1 801 307 B1**
(45) Veröffentlichungstag und Bekanntmachung des Hinweises auf die Patenterteilung: **05.01.2011**
(21) Anmeldenummer: 06024702.0
(22) Anmeldetag: 29.11.2006
(51) Int. Cl.: E04D 13/10

(54) **Schneefangvorrichtung für geneigte Dachflächen**
Snow guard for inclined roof surfaces
Garde-neige pour versant de toit incliné

(30) Priorität: 22.12.2005 DE 102005062076
(43) Veröffentlichungstag der Anmeldung: 27.06.2007
(73) Patentinhaber: Wurst, Georg, 79862 Höchenschwand-Tiefenhäusern (DE)
(72) Erfinder: Wurst, Georg, 79862 Höchenschwand-Tiefenhäusern (DE)
(74) Vertreter: Patentanwälte Westphal, Mussgnug & Partner

(56) Entgegenhaltungen:
- AT-B- 359 729
- CH-A- 388 590
- CH-A- 550 302
- DE-A1- 3 303 306
- DE-A1- 10 042 266
- DE-C1- 10 052 979
- DE-U1- 20 012 719
- JP-A- 2001 040 841

## Beschreibung

Die Erfindung betrifft eine Schneefangvorrichtung für geneigte Dachflächen gemäß dem Oberbegriff des Anspruchs 1.

Bei geneigten Hausdächern besteht die Gefahr, dass Schnee und Eis von der Dachfläche abrutschen und Personen- und Sachschäden verursachen. Um diese Gefahren zu verringern, werden Schneefangvorrichtungen verwendet. Zum einen sind sogenannte Schneestopper bekannt, die beabstandet angeordnet in der Dachfläche verankert werden und vor allem das Abrutschen des Schnees auf der Dachfläche verhindern. Weiter sind Fanggitter und Fangstangen bekannt, die vorzugsweise entlang dem unteren Rand der Dachfläche angebracht werden und verhindern sollen, dass Schnee oder Eis über den Rand des Daches rutscht und herabstürzt.

Aus der DE 100 42 266 A1 ist eine Schneefangvorrichtung der eingangs genannten Gattung bekannt. Als Befestigungsvorrichtung werden Profile auf dem Dach angebracht, die jeweils eine Rohrschelle tragen. In die Rohrschellen kann eine Fangstange eingeschoben und festgeklemmt werden. Die Profile dienen nur als Adapter zur Befestigung der Rohrschellen, sind jedoch nicht als Schneestopper ausgebildet.

Aus der DE 33 03 306 A1 ist eine Schneefangvorrichtung bekannt, bei welcher in das Innenfeld der dreieckigen aus einem Metallband gebogenen Schneestopper eine Versteifungsplatte eingesetzt ist. Die Versteifungsplatte weist einen Durchbruch auf, in welchen eine Fangstange eingeschoben werden kann. Die Schneestopper dienen damit gleichzeitig zur Befestigung der Fangstangen. Allerdings können Fangstangen an den Schneestoppern nur dann befestigt werden, wenn bereits die entsprechenden Schneestopper auf dem Dach vorhanden sind.

Der Erfindung liegt daher die Aufgabe zugrunde, eine Schneefangvorrichtung zu schaffen, bei welcher ein Nachrüsten vorhandener Schneestopper mit Fangstangen möglich ist.

Diese Aufgabe wird erfindungsgemäß gelöst durch eine Schneefangvorrichtung mit den Merkmalen des Anspruchs 1.

Vorteilhafte Ausführungen und Weiterbildungen der Erfindung sind in den Unteransprüchen angegeben.

Der wesentliche Gedanke der Erfindung besteht darin, eine Rohrschelle vorzusehen, die nachrüstbar an den Schneestoppern angebracht werden kann. In diese Rohrschelle kann dann eine Fangstange, die im Allgemeinen als Rohr ausgebildet ist, eingesetzt werden. Es ergeben sich insbesondere zwei Vorteile. Zum einen können Dachflächen, die bereits mit Schneestoppern ausgestattet sind, nachträglich mit Fangstangen ausgerüstet werden, ohne dass die vorhandenen Schneestopper ausgetauscht oder geändert werden müssen. Eingriffe in die Dacheindeckung sind daher nicht erforderlich. Zum zweiten können dieselben Schneestopper verwendet werden, um nur die Funktion als Schneestopper zu erfüllen oder auch um als Montagemittel für Fangstangen zu dienen. Dies vereinfacht die Herstellungs- und Lagerhaltungskosten.

Unter dem Begriff "Rohrschelle" soll im Zusammenhang mit der vorliegenden Erfindung jedes Element verstanden werden, welches die Fangstange bzw. das Fangrohr aufnehmen, zumindest über einen Teil des Umfangs umschließen und halten kann.

Die Schneestopper weisen einen dachaufwärts gewandten Fangrand auf, der vorzugsweise im Wesentlichen senkrecht zur Dachfläche steht und gegen den die Schneelast drückt. Die Rohrschellen werden an diesem dachaufwärts gerichteten Fangrand des Schneestoppers angebracht, da dadurch die auf die Fangstangen wirkende Schneelast über die Rohrschellen an den Schneestoppern abgestützt wird. Außerdem werden die Rohrschellen gegen die Schneestopper gedrückt, so dass die Befestigung der Rohrschellen an den Schneestoppern durch die Schneelasten nicht beansprucht wird, was insbesondere bei aufgeschnappten Rohrschellen wichtig ist.

Sind die Schneestopper in an sich bekannter Weise als Bügel aus einem Metallband gebogen, so werden die Rohrschellen vorzugsweise an diesem Metallband befestigt. Eine besonders montagefreundliche Befestigung ergibt sich vorzugsweise dadurch, dass die Rohrschellen mit einem plattenförmigen Halter ausgebildet sind, der auf das Metallband aufsetzbar ist und mit federnden Rastlaschen die Kante des Metallbandes hintergreift. Die Rohrschellen können bei dieser Befestigung in einfacher Weise auf die Schneestopper aufgeschnappt werden.

Die Rohrschellen und ihre Halter sind vorzugsweise einstückig ausgebildet. Sie können aus Kunststoff oder Metall gefertigt sein.

Die Rohrschellen können als geschlossene ringförmige Hülsen ausgebildet sein. In diesem Falle werden die Fangstangen in diese ringförmigen Rohrschellen eingesteckt. Vorzugsweise sind hierbei die Fangstangen als Rohrabschnitte ausgebildet, so dass mehrere Rohrabschnitte endseitig zusammen gesteckt werden können, um große Rohrlängen zu bilden.

In einer anderen Ausführung umschließen die Rohrschellen nur einen Teil des Kreisumfangs, so dass sie durch zwei federnde Arme gebildet sind. In diesem Falle kann die Fangstange in die auseinander spreizbare Rohrschelle eingeschnappt werden. Insbesondere in dieser Ausführung ist es von Vorteil, wenn der Öffnungsspalt der Rohrschelle dachaufwärts gerichtet ist, da bei dieser Anordnung die auf die Fangstange wirkende Schneelast die Fangstange nicht aus der Rohrschelle herausdrücken kann.

Die erfindungsgemäße Schneefangvorrichtung eignet sich für eine Vielzahl von unterschiedlich gestalteten Schneestoppern. Insbesondere können die erfindungsgemäßen Rohrschellen auch bei einer Vielzahl von bereits auf dem Markt befindlichen Schneestoppern verwendet werden. Der Patentschutz soll sich daher auch auf die Rohrschellen allein als Nachrüstartikel erstrecken.

Im Folgenden wird die Erfindung anhand von in den Zeichnungen dargestellten Ausführungsbeispielen näher erläutert. Es zeigen:
- Figur 1: eine Ansicht der Schneefangvorrichtung von vorne,
- Figur 2: eine Ansicht der Schneefangvorrichtung von hinten,
- Figur 3: eine perspektivische Ansicht der Rohrschelle,
- Figur 4: eine Seitenansicht der Rohrschelle,
- Figur 5: eine Frontansicht der Rohrschelle,
- Figur 6: eine Unteransicht der Rohrschelle,
- Figur 7: eine Stirnansicht der Rohrschelle und
- Figur 8: eine perspektivische Ansicht einer zweiten Ausführung der Rohrschelle.

Die Schneefangvorrichtung weist Schneestopper 10 auf, die an sich bekannt sind. Die Schneestopper 10 werden in gegenseitigem Abstand auf geneigten Dachflächen angeordnet und dienen dazu, eine sich auf der Dachfläche ansammelnde Schneeschicht zu halten und an einem Abrutschen zu hindern. In den Figuren 1 und 2 ist ein solcher Schneestopper 10 dargestellt.

In dem dargestellten Ausführungsbeispiel ist der Schneestopper 10 aus einem Metallband gebogen und hat die Form eines Dreiecks. Die Grundseite 12 des Dreiecks liegt auf der Dachfläche auf. Ein Schenkel des Dreiecks, der den Fangrand 14 bildet, steht in einem steilen Winkel von etwa 90° von der Dachfläche ab. Die dritte Seite des Dreiecks ist als Stützschenkel 16 ausgebildet. Der Schneestopper 10 wird in der Weise auf der Dachfläche angeordnet, dass die Grundseite 12 in der Falllinie der Dachneigung liegt, dass der den Fangrand 14 bildende Schenkel dachaufwärts gerichtet ist und dass der Stützschenkel 16 dachabwärts weist. Der Schneestopper 10 wird mittels eines Befestigungsmetallbandes 18 in der Dachkonstruktion verankert. Die Ausbildung und Verankerung des Befestigungsmetallbandes 18 kann in beliebiger an sich bekannter Weise realisiert werden, weshalb das Befestigungsmetallband 18 in der Zeichnung nur ansatzweise gezeigt ist. Das Befestigungsmetallband 18 kann, wie dargestellt, mit dem Metallband des Schneestoppers 10 verbunden, z. B. vernietet oder verschweißt sein oder kann einstückig aus demselben Metallband wie der Schneestopper 10 gebertigt sein.

Insoweit ist der Schneestopper 10 an sich bekannt, wobei auch andere Ausbildungen des Schneestoppers 10 möglich sind und von der Erfindung mit umfasst werden.

Erfindungsgemäß kann an dem Schneestopper 10 eine Rohrschelle 20 nachrüstbar befestigt werden. Die Figuren 1 und 2 zeigen einen Schneestopper 10 mit montierter Rohrschelle 20, während die Figuren 3 bis 5 die Rohrschelle 20 allein zeigen.

Die Rohrschelle 20 hat die Form einer ringförmig geschlossenen Hülse und ist einstückig mit einem Halter 22 ausgebildet. Die Rohrschelle 20 und der Halter 22 können aus Kunststoff oder Metall gefertigt sein. Der Halter 22 hat die Form einer im Wesentlichen rechteckigen Platte, deren Breite der Breite des Metallbandes des Schneestoppers 10 entspricht. Der Halter 22 ist auf den dachaufwärts gerichteten, den Fangrand 14 bildenden Schenkel des Schneestoppers 10 aufsetzbar. Hierzu weist die Platte des Halters 22 an ihren beiden Längsrändern abgewinkelte Führungsstege 24 auf, die sich außen an die Längskanten des Metallbandes des Fangrandes 14 anlegen, so dass der Halter 22 flächendeckend auf dem Fangrand 14 aufsitzt. In der Längsmitte der Platte des Halters 22 ist beiderseits symmetrisch jeweils eine Rastlasche 26 ausgebildet. Die Rastlaschen 26 sind dadurch gebildet, dass die Platte des Halters 22 von ihren Längskanten ausgehend jeweils zwei Schlitze 28 aufweist, die die Rastlaschen 26 seitlich frei schneiden. Die Materialstärke und die Materialeigenschaften des Halters 22 erlauben eine elastisch federnde Auslenkung der Rastlaschen 26. An ihren in den Längskanten des Halters 22 verlaufenden freien Enden sind die Rastlaschen 26 jeweils zweifach abgewinkelt, so dass sie zunächst entsprechend den Führungsstegen 24 an der Außenkante des Metallbandes des Fangrandes 14 anliegen und dann den Außenrand des Metallbandes hintergreifen, wodurch der Halter 22 und mit diesem die Rohrschelle 20 an dem Metallband und damit dem Schneestopper 10 festgelegt wird. Das Hintergreifen des Metallbandes durch die Rastlaschen 26 ist in Figur 2 sichtbar. Auf der von dem Fangrand 14 abgewandten Oberseite des Halters 22 sind auf den Rastlaschen 26 jeweils abstehende Fingerauflagen 30 angeformt. Um die Rohrschelle 20 auf den Schneestopper 10 aufzusetzen, werden die beiden Fingerauflagen 30 gegeneinander zusammengedrückt, wodurch die Rastlaschen 26 aus der Ebene des Halters 22 leicht hochgeschwenkt werden. Die nach innen abgewinkelten freien Enden der beiden Rastlaschen 26 werden dadurch auseinander gespreizt, so dass ihr Abstand größer als die Breite des Metallbandes wird und der Halter 22 auf das Metallband aufgesetzt und gegebenenfalls auch wieder abgenommen werden kann. Werden die Fingerauflagen 30 dann frei gegeben, so schwenken die freien Enden der Rastlaschen 26 elastisch federnd nach innen und hintergreifen das Metallband des Schneestoppers 10.

Die Rohrschelle 20 ist auf der von dem Schneestopper 10 abgewandten Oberseite auf dem einen Längsende des Halters 22 angeordnet, wobei die Achse der Rohrschelle 20 senkrecht zur Längsachse des Halters 22 und damit senkrecht zur Dreiecksebene des Schneestoppers 10 verläuft. Ist der Schneestopper 10 in der Falllinie der Dachneigung angeordnet, so verläuft die Achse der Rohrschelle 20 somit parallel zur Dachfläche und senkrecht zur Falllinie der Dachneigung. Sind Schneestopper 10, die auf gleicher Höhe der Dachfläche angeordnet sind mit Rohrschellen 20 ausgestattet, so kann eine Fangstange, insbesondere ein Fangrohr in die Rohrschellen 20 der auf gleicher Höhe nebeneinander liegenden Schneestopper 10 eingeschoben werden, um zusätzlich zu den die Schneeschicht stabilisierenden Schneestoppern 10 abrutschenden Schnee oder Eis aufzufangen und festzuhalten. Um größere Längen der Fangstangen bzw. Fangrohre zu erhalten, werden diese vorzugsweise aus Einzelabschnitten zusammengesteckt.

Wird die Rohrschelle 20 mit dem Halter 22 in der in den Figuren 1 und 2 dargestellten Richtung auf den Schneestopper 10 aufgesetzt, so liegt das die Rohrschelle 20 tragende Ende des Halters 22 an dem von der Dachfläche abgewandten Ende des Halters 22. Die Rohrschelle 20 und eine in diese Rohrschelle 20 eingesetzte Fangstange haben somit maximalen Abstand von der Dachfläche. Dies ist von Vorteil, wenn größere Dicken der Schneeschicht die Regel sind. Soll der Abstand der Fangstange von der Dachfläche verringert werden, so kann die Platte des Halters 22 gekürzt werden, wozu an dem der Rohrschelle 20 entgegengesetzten Ende des Halters 22 Sollbruchlinien 32 vorgesehen sind, die die Materialstärke der Platte des Halters 22 verringern und ein Abbrechen des Halters 22 ermöglichen. Die Sollbruchlinien 32, in dem dargestellten Ausführungsbeispiel zwei Sollbruchlinien 32, verlaufen parallel zu dem Ende des Halters 22. Wird der Halter 22 durch Abbrechen an einer der Sollbruchlinien 32 verkürzt, so kann der Halter 22 auf dem Fangrand 14 des Schneestoppers 10 weiter nach unten gegen die Dachfläche verschoben werden, wodurch sich auch der Abstand der Rohrschelle 20 und einer in die Rohrschelle 20 eingeschobenen Fangstange von der Dachfläche verringert. Ein minimaler Abstand der Rohrschelle 20 und der Fangstange von der Dachfläche kann dadurch erhalten werden, dass der Halter 22 gegenüber der Darstellung der Figuren 1 und 2 um 180° gedreht auf den Schneestopper 10 aufgesetzt wird. Damit grenzt das die Rohrschelle 20 tragende Ende des Halters 22 an die Dachfläche an und die Rohrschelle 20 und die eingesteckte Fangstange verlaufen in minimalem Abstand über der Dachfläche. Die Reduzierung des Abstandes der Fangstange von der Dachoberfläche kann von Vorteil sein, um auch dünnere Schneeschichten und insbesondere dünnere Eisplatten zurückzuhalten.

In Figur 8 ist eine abgewandelte Ausführung der Rohrschelle 20 dargestellt. Der Halter 22 entspricht der vorangehend beschriebenen Ausführung. Die Rohrschelle 20 ist in dieser Ausführung nicht als ringförmig geschlossene Hülse ausgebildet, sondern mit zwei federnden Armen 34, die die eingesetzte Fangstange bzw. das eingesetzte Fangrohr nur über etwas mehr als den halben Umfang umgreifen. Die Fangstange bzw. das Fangrohr kann in diese Ausführung in die Rohrschelle 20 eingeschnappt werden, wozu die Fangstange gegen die Arme 34 gedrückt wird und diese auseinander spreizt, bis die Fangstange in der Rohrschelle 20 aufgenommen ist und die Arme 34 zurückschnappen und die Fangstange umschließen können.

Da der Halter 22 mit der Rohrschelle 20 auf der dachaufwärts gerichteten Seite des Schneestoppers 10 auf dessen Fangrand 14 aufgesetzt ist, drückt die dachabwärts gerichtete Schneelast den Halter 22 gegen das Bandmetall des Fangrandes 14. Die Rastbefestigung des Halters 22 mit den Rastlaschen 26 muss daher keine Kraft aufnehmen. Die einfache Schnappbefestigung des Halters 22 auf dem Schneestopper 10 mittels der Rastlaschen 26 ist daher vollkommen ausreichend. Bei der Ausführungsform der Figur 6 drückt die dachabwärts gerichtete Kraft der Schneelast auch die Fangstange bzw. das Fangrohr in die Rohrschelle 20 hinein, so dass auch die federnden Arme 34 der Rohrschelle 20 keine Kraft aufnehmen müssen. Auch hier genügt ein einfaches Einschnappen der Fangstange bzw. des Fangrohres in die Rohrschnelle 20 für eine zuverlässige Befestigung.

### Bezugszeichenliste

- 10: Schneestopper
- 12: Grundseite
- 14: Fangrand
- 16: Stützschenkel
- 18: Befestigungsmetallband
- 20: Rohrschelle
- 22: Halter
- 24: Führungsstege
- 26: Rastlaschen
- 28: Schlitze
- 30: Fingerauflagen
- 32: Sollbruchlinien
- 34: Arme

## Patentansprüche

1. Schneefangvorrichtung für geneigte Dachflächen mit in der Dachfläche verankerbaren Schneestoppern (10) und mit an den Schneestoppern (10) befestigbarer Fangstenge, wobei an den schneestopern (10) jeweils eine Rohrschelle (20) nachrüstbar anbringbar ist, in die die Fongstange einsetzbar ist,
**dadurch gekennzeichnet, dass** die Schneestopper (10) einen von der Dachfläche abstehenden dachaufwärts gewandten Fangrand (14) aufweisen, und dass die Rohrschelle (20) auf der dachaufwärts gewandten Seite des Fangrandes (14) nachrüstbar anbringbar ist.

2. Schneefangvorrichtung nach Anspruch 1,
**dadurch gekennzeichnet, dass** die Schneestopper (10) aus einem gebogenen Metallband gebildet sind und dass die Rohrschelle (20) auf einem dachaufwärts gewandten Schenkel des gebogenen Metallbandes anbringbar sind.

3. Schneefangvorrichtung nach Anspruch 1 oder 2,
**dadurch gekennzeichnet, dass** die Rohrschelle (20) auf den Schneestopper (10) aufschnappbar ist.

4. Schneefangvorrichtung nach Anspruch 2 oder 3,
**dadurch gekennzeichnet, dass** die Rohrschelle (20) einen plattenförmigen Halter (22) aufweist, der an dem Metallband des Schneestoppers (10) befestigbar ist.

5. Schneefangvorrichtung nach Anspruch 4,
**dadurch gekennzeichnet, dass** die Rohrschelle (20) und der Halter (22) einstückig ausgebildet sind.

6. Schneefangvorrichtung nach einem der Ansprüche 3 bis 5,
**dadurch gekennzeichnet, dass** der Halter (22) dieselbe Breite aufweist, wie das Bandmetall des Schneestoppers (10) und die Randkanten des Metallbandes beidseitig umgreift.

7. Schneefangvorrichtung nach Anspruch 6,
**dadurch gekennzeichnet, dass** der Halter (22) die Randkanten des Bandmetalls mit federnden Rastlaschen (26) umgreift.

8. Schneefangvorrichtung nach einem der Ansprüche 4 bis 7,
**dadurch gekennzeichnet, dass** der Halter (22) auf dem dachaufwärts gewandten Schenkel des Schneestoppers gegen die Dachfläche hin bis zum Anschlag verschiebbar ist und dass wenigstens eine Sollbruchlinie (32) zum Kürzen des anschlagenden Endes des Halters (22) vorgesehen ist.

9. Schneefangvorrichtung nach einem der Ansprüche 1 bis 8,
**dadurch gekennzeichnet, dass** die Rohschelle (20) ringförmig geschlossen ist und die Fangstange in die Rohrschelle (20) eingeschoben wird.

10. Schneefangvorrichtung nach einem der Ansprüche 1 bis 8,
**dadurch gekennzeichnet, dass** die Rohrschelle (20) mit zwei federnden Armen (34) ausgebildet ist und die Fangstange in die Rohrschelle (20) eingeschnappt wird.

11. Schneefangvorrichtung nach Anspruch 10,
**dadurch gekennzeichnet, dass** die federnden Arme (34) der Rohrschelle (20) dachaufwärts gerichtet sind.

## Claims

1. A snow guard for inclined roof faces with snow stops (10) capable of being anchored in the roof face and with a catching bar capable of being fastened to the snow stops (10), wherein a pipe clamp (20) into which the catching bar is capable of being inserted is capable of being attached to the snow stops (10) in a retrofittable manner in each case, **characterized in that** the snow stops (10) have a catching edge (14) projecting from the roof face and facing up the roof, and the pipe clamp (20) is capable of being attached in a retrofittable manner to the side of the catching edge (14) facing up the roof.

2. A snow guard according to claim 1, **characterized in that** the snow stops (10) are formed from a curved metallic strip, and the pipe clamp (20) is capable of being attached to a limb of the curved metallic strip facing up the roof.

3. A snow guard according to claim 1 or 2, **characterized in that** the pipe clamp (20) is capable of being snapped onto the snow stop (10).

4. A snow guard according to claim 2 or 3, **characterized in that** the pipe clamp (20) has a plate-shaped holding means (22) which is capable of being fastened to the metallic strip of the snow stop (10).

5. A snow guard according to claim 4, **characterized in that** the pipe clamp (20) and the holding means (22) are constructed in one piece.

6. A snow guard according to any one of claims 3 to 5, **characterized in that** the holding means (22) has the same width as the strip metal of the snow stop (10) and engages around the edges of the metallic strip on both sides.

7. A snow guard according to claim 6, **characterized in that** the holding means (22) engages around the edges of the strip metal with springing catch tabs (26).

8. A snow guard according to any one of claims 4 to 7, **characterized in that** the holding means (22) is displaceable on the limb of the snow stop facing up the roof towards the roof face as far as the stop, and at least one pre-determined breaking line (32) is provided for shortening the abutment end of the holding means (22).

9. A snow guard according to any one of claims 1 to 8, **characterized in that** the pipe clamp (20) is closed in an annular manner and the catching bar is inserted into the pipe clamp (20).

10. A snow guard according to any one of claims 1 to 8, **characterized in that** the pipe clamp (20) is formed with two springing arms (34), and the catching bar is snapped into the pipe clamp (20).

11. A snow guard according to claim 10, **characterized in that** the springing arms (34) of the pipe clamp (20) are directed up the roof.

## Revendications

1. Garde-neige pour versant de toit incliné comportant des butées à neige (10) accrochées au versant du toit, et des barres de retenue fixées aux butées à neige (10),
les butées à neige (10) recevant chacune un collier à tube (20) dans lequel se place la barre de retenue,
garde-neige **caractérisé en ce que**
- les butées à neige (10) comportent un bord de retenue (14) en saillie de la surface du toit, en étant tourné vers l'amont, et
- le collier (20) se fixe ensuite sur le côté du bord de retenue (14) tourné vers l'amont.

2. Garde-neige selon la revendication 1,
**caractérisé en ce que**
- les butées à neige (10) sont réalisées à partir d'un ruban métallique plié, et
- le collier (20) est installé sur la branche du ruban métallique replié, tournée vers l'amont.

3. Garde-neige selon la revendication 1 ou 2,
**caractérisé en ce que**
le collier (20) s'enclipe sur la butée à neige (10).

4. Garde-neige selon les revendications 2 ou 3,
**caractérisé en ce que**
le collier (20) comporte un support (22) en forme de plaque qui se fixe au ruban métallique de la butée à neige (10).

5. Garde-neige selon la revendication 4,
**caractérisé en ce que**
le collier (20) et le support (22) sont réalisés en une seule pièce.

6. Garde-neige selon l'une des revendications 3 à 5,
**caractérisé en ce que**
le support (22) a la même largeur que le ruban métallique de la butée à neige (10) et chevauche des deux cotés les arêtes du ruban métallique.

7. Garde-neige selon la revendication 6,
**caractérisé en ce que**
le support (22) entoure les arêtes du ruban métallique par des pattes d'accrochage élastiques (26).

8. Garde-neige selon l'une des revendications 4 à 7,
**caractérisé en ce que**
- le support (22) peut coulisser sur la branche de la butée à neige, tournée vers l'amont, en direction du versant du toit jusqu'à venir en appui, et
- au moins une ligne de rupture de consigne (32) permet de raccourcir l'extrémité en appui du support (22).

9. Garde-neige selon l'une des revendications 1 à 8,
**caractérisé en ce que**
le collier (20) est un anneau fermé et la barre de retenue se glisse dans le collier (20).

10. Garde-neige selon l'une des revendications 1 à 8,
**caractérisé en ce que**
le collier (20) comporte deux bras élastiques (34) et la barre de retenue est enclipée dans le collier (20).

11. Garde-neige selon la revendication 10,
**caractérisé en ce que**
les bras élastiques (34) du collier (20) sont dirigés vers l'amont du toit.
